# EUROPÄISCHE PATENTSCHRIFT

(11) **EP 0 453 853 B1**
(45) Veröffentlichungstag und Bekanntmachung des Hinweises auf die Patenterteilung: **28.06.1995**
(21) Anmeldenummer: 91105538.2
(22) Anmeldetag: 08.04.1991
(51) Int. Cl.: B41F 35/06, B41F 35/00, B41F 7/20

(54) **Druckmaschine mit Wascheinrichtung**
Printing machine with washing device
Machine à imprimer avec dispositif de lavage

(30) Priorität: 27.04.1990 DE 4013465
(43) Veröffentlichungstag der Anmeldung: 30.10.1991
(73) Patentinhaber: Heidelberger Druckmaschinen Aktiengesellschaft, D-69019 Heidelberg (DE)
(72) Erfinder: Rodi, Anton, W-6906 Leimen 3 (DE); Müller, Bernd, W-6907 Nussloch (DE)
(74) Vertreter: Stoltenberg, Heinz-Herbert Baldo

(56) Entgegenhaltungen:
- DD-A- 0 236 052
- DE-B- 2 531 886

## Beschreibung

Die Erfindung betrifft eine Druckmaschine, insbesondere Offset-Druckmaschine, deren Druckwerk einen Platten-, einen Gummituch- und einen Druckzylinder sowie ein mit Farb- und Feuchtauftragwalzen versehenes Farb- und Feuchtwerk aufweist und mit einer Wascheinrichtung, die in Waschbetriebsstellung von einer Steuereinrichtung an den Gummituchzylinder angestellt wird.

Für die Reinigung von Walzen bzw. Zylinder einer Offset-Druckmaschine ist es bekannt, Wascheinrichtungen einzusetzen. So ist nach einer bekannten Bauform vorgesehen, zur Reinigung des Gummituchzylinders an diesen eine Wascheinrichtung anzustellen. Zur Reinigung des Druckzylinders ist eine separate Druckzylinder-Wascheinrichtung vorgesehen. Die Reinigung des Plattenzylinders erfolgt über die Farbwalzen. Eine Reinigung des Feuchtwerks ist ebenfalls über die Farbwalzen möglich, sofern mittels einer Zwischenwalze eine Verbindung zwischen Farb- und Feuchtwerk hergestellt werden kann.

Die bekannten Ausführungen haben den Nachteil, daß die verschiedenen Einrichtungen hohe Kosten mit sich bringen, sowie einen großen Platzbedarf benötigen. Ferner erfordert der Betrieb der verschiedenen Einrichtungen einen entsprechend großen Zeitaufwand.

Der Erfindung liegt daher die Aufgabe zugrunde, eine Druckmaschine der eingangs genannten Art zu schaffen, bei der der apparative Aufwand für den Waschbetrieb relativ gering ist. Ferner soll eine einfache Handhabung gegeben sein.

Diese Aufgabe wird erfindungsgemäß dadurch gelöst, daß im Waschbetrieb der Druckzylinder von einer im Fortdruckbetrieb an sich dem Bedruckstoffdickenausgleich (z.B. Papierdickenausgleich) dienenden Druckbeistellung in Abstands- oder Anlagestellung zum Gummituchzylinder verlagert wird. Mithin läßt sich sowohl der Gummituchzylinder als auch der Druckzylinder mit nur einer Wascheinrichtung reinigen, sofern Gummituchzylinder und Druckzylinder eine Anlagestellung zueinander einnehmen. Da im Fortdruckprozeß nur mit geringfügiger Verunreinigung des Druckzylinders zu rechnen ist, weil sich zwischen ihm und dem Gummituchzylinder der Bedruckstoff befindet, nehmen zumeist nur die bedruckstofffreien Ränder des Druckzylinders Farbe an, so daß es bei dem Waschen des Gummituchs des Gummituchzylinders nicht immer erforderlich, auch gleichzeitig den Druckzylinder zu reinigen. Um diese Mitreinigung auszuschließen, wird die Abstandsstellung zwischen Gummituchzylinder und Druckzylinder herbeigeführt. Diese läßt sich in überraschender Weise mit einer Einrichtung erzielen, die an sich für eine ganz andere Betriebsart vorgesehen ist. Es handelt sich dabei um eine sogenannte Druckbeistellung, die im Fortdruckbetrieb dazu dient, einen Bedruckstoffdickenausgleich vorzunehmen, das heißt, es wird in Abhängigkeit von der Dicke des Bedruckstoffs (z.B. Papierdicke) der Abstand zwischen dem Gummituchzylinder und dem Druckzylinder eingestellt. Wird nun beim Waschbetrieb der Abstand zwischen den genannten Zylindern bis auf Null mittels der Druckbeistellung reduziert, so erfolgt mit der Gummituch-Wascheinrichtung nicht nur die Reinigung des Gummituchs des Gummituchzylinders sondern auch ein Waschen des Druckzylinders. Andererseits ist es möglich, die Druckbeistellung innerhalb ihres Verstellbereichs derart weit zu verstellen, daß der Gummituchzylinder und der Druckzylinder einen Abstand zueinander einnehmen, so daß im Waschbetrieb keine Waschflüssigkeit auf den Druckzylinder übertritt; mithin nur der Gummituchzylinder gewaschen wird. Mit nur einer Wascheinrichtung, die nur einen geringen Platzbedarf benötigt und einfach zu handhaben ist, lassen sich somit unterschiedliche Zylinder der Druckmaschine reinigen, wobei eine an sich bekannte Maschinenkomponente (nämlich die Druckbeistellung) auf völlig neue Art und Weise verwendet und eingesetzt wird. Insofern läßt sich der beschriebene Waschvorgang ohne konstruktive Änderungen bekannter Druckmaschinen durchführen.

Bevorzugt weist die Druckbeistellung einen fernsteuerbaren, insbesondere elektrischen Antrieb auf. Die Verstellung kann dann vom Bedienpult der Druckmaschine aus durch Tastendruck oder dergleichen erfolgen oder von einer rechnergesteuerten Maschinensteuerung durchgeführt werden.

Um auch den Plattenzylinder der Druckmaschine mitreinigen zu können, verlagert die Steuereinrichtung Gummituchzylinder und Plattenzylinder in eine Anlagestellung, so daß die Waschflüssigkeit vom Gummituchzylinder auch auf den Plattenzylinder übertreten kann. Insofern ist bei abgestelltem, das heißt, sich in Abstandsstellung befindlichem Druckzylinder eine gleichzeitige Reinigung von Gummituchzylinder und Plattenzylinder möglich.

Der mit nur einer Wascheinrichtung, nämlich der erwähnten Gummituchzylinder-Wascheinrichtung vorzunehmende Waschbetrieb kann auch auf das Feuchtwerk ausgedehnt werden, indem die Steuereinrichtung die Feuchtauftragswalze in Anlagestellung zum Plattenzylinder verlagert. Die Waschflüssigkeit kann dann vom Gummituchzylinder zum Plattenzylinder und von dort über die Feuchtauftragswalze in das Feuchtwerk gelangen. Farbreste lassen sich auf diese Art und Weise sehr gut auswaschen und/oder es erfolgt eine Reinigung von Gummierungsresten, wie sie im Feuchtwerk verbleiben, sofern die Gummierung über das Feuchtwerk auf die Druckplatte des Plattenzylinders übertragen wird.

Um zu verhindern, daß keine Waschflüssigkeit in das Feuchtmittelreservoir der Druckmaschine eindringt, trennt die Steuereinrichtung eine Feuchtmittelliefereinrichtung von zum Plattenzylinder führenden Walzen des Feuchtwerks. Vorzugsweise wird die Trennstelle zwischen der Feuchtauftragswalze und einer Dosierwalze vorgenommen, die mit einer Tauchwalze des Feuchtwerks zusammenarbeitet. Die Tauchwalze ragt mit einem Teil ihres Umfangs in das in einem Feuchtmittelkasten vorhandene Feuchtmittel ein.

Ferner ist es bevorzugt möglich, daß die Steuereinrichtung das Farb- und Feuchtwerk über eine Zwischenwalze miteinander verbindet, so daß mit vom Feuchtwerk gelieferter Waschflüssigkeit Walzen des Farbwerks gewaschen werden können. Die von der Gummituchzylinder-Wascheinrichtung kommende Waschflüssigkeit kann daher über den Plattenzylinder, die Feuchtauftragwalze und die Zwischenwalze bis in das Farbwerk gelangen und dort die entsprechenden Walzen reinigen. Um sicherzustellen, daß keine Waschflüssigkeit in das Farbreservoir der Druckmaschine gelangt, stellt die Steuereinrichtung eine Farbliefereinrichtung von zum Plattenzylinder führenden Walzen des Farbwerks ab. Die Trennstelle kann beispielsweise zwischen einer Heberwalze und einer mit dieser zusammenwirkenden Walze erfolgen. Die Heberwalze kann periodisch mit einem Farbduktor des Farbkastens der Druckmaschine zusammenwirken.

Es ist jedoch auch möglich, daß die Steuereinrichtung zum Waschen der Walzen des Farbwerks die Farbauftragwalzen an den Plattenzylinder anstellt. Insofern wird -auf kürzerem Wege- dem Farbwerk die Waschflüssigkeit über die mit dem Plattenzylinder zusammenwirkenden Farbauftragwalzen zugeführt. Mit der Zwischenwalze kann dann auch das Feuchtwerk mitgewaschen werden. Ferner ist es auch möglich, Farb- und Feuchtauftragwalzen an den Plattenzylinder für die Reinigung anzustellen. Dabei ist eine Kopplung oder Entkopplung von Farb- und Feuchtwerk mittels der Zwischenwalze möglich.

Die Erfindung betrifft ferner ein Verfahren zur Reinigung von Zylindern und Walzen eines Druckwerks einer Druckmaschine, insbesondere Offset-Druckmaschine, wobei das Druckwerk einen Platten-, einen Gummituch- und einen Druckzylinder sowie ein mit Farb- und feuchtauftragwalzen versehenes Farb- und Feuchtwerk aufweist und das ferner mit einer Wascheinrichtung versehen ist, die für den Waschvorgang an den Gummituchzylinder angestellt wird, und wobei im Waschbetrieb der Druckzylinder (37) von einer im Fortdruckbetrieb an sich dem Bedruckstoffdickenausgleich dienenden Druckbeistellung in Abstands- oder Anlagestellung zum Gummituchzylinder (36) verlagert wird.

Aus der deutschen Patentschrift 25 31 886 geht ein Verfahren zur Reinigung von Zylindern eines Offset-Druckwerks hervor, bei dem nach der Inbetriebnahme einer Gummituchzylinder-Wascheinrichtung der Gummituchzylinder an den Druckzylinder angestellt wird, so daß dieser mitgereinigt wird.

Sofern die Relativstellung von Gummituchzylinder und Plattenzylinder und/oder Plattenzylinder und Feuchtauftragwalze und/oder Plattenzylinder und Farbauftragwalze(n) und/oder einer Zwischenwalze und der Feuchtauftragwalze bzw. einer zugehörigen Farbauftragwalze ebenfalls frei steuerbar einstellbar ist, kann -je nach Steuerzustand- eine Reinigung oder das Verhindern einer Reinigung der entsprechenden Teile von nur einer Wascheinrichtung aus erfolgen.

Die freie Steuerbarkeit des Druckzylinders wird mittels einer im Fortdruckbetrieb an sich dem Bedruckstoffdickenausgleich dienenden Druckbeistellung vorgenommen. Die bestimmungsgemäß einem ganz anderen Zweck dienende Druckbeistellung wird daher erfindungsgemäß neu verwendet, indem sie nicht im Druckprozeß, sondern im Waschprozeß eingesetzt wird. Durch ihre Verstellbarkeit, die vorzugsweise ferngesteuert mittels eines Antriebs erfolgen kann, läßt sich sowohl eine Anlagestellung von Gummituchzylinder und Druckzylinder als auch eine Abstandstellung dieser Zylinder erzielen. Insofern wird entweder der Druckzylinder mitgewaschen oder nicht.

Sofern beim Waschvorgang eine mit einer Feuchtmittel-Tauchwalze zusammenwirkende Dosierwalze des Feuchtwerks von der Feuchtauftragwalze abgestellt wird, ist sichergestellt, daß keine Waschflüssigkeit in die Feuchtmittelliefereinrichtung der Druckmaschine eindringen kann. Gleiches gilt für das Farbwerk, das heißt, hier wird während des Waschvorgangs eine mit einer Farbduktorwalze zusammenwirkende Heberwalze des Farbwerks von einer zu den Farbauftragwalzen führenden Farbwerkwalze abgestellt, so daß das Eindringen von Waschflüssigkeit in die Farbliefereinrichtung verhindert ist.

Die Zeichnung veranschaulicht die Erfindung anhand von Ausführungsbeispielen und zwar zeigt:
- Figur 1: ein Walzenschema einer Offset-Druckmaschine in Waschstellung zur Reinigung eines Gummituchzylinders,
- Figur 2: die Walzenanordnung der Figur 1 im Waschbetrieb von Gummituchzylinder und einem Plattenzylinder,
- Figur 3: die Walzenanordnung der Figur 2, wobei jedoch Walzen eines Feuchtwerks mitgereinigt werden,
- Figur 4: die Walzenanordnung der Figur 2, wobei jedoch Walzen eines Farbwerks mitgereinigt werden,
- Figur 5: die Walzenanordnung der Figur 2, jedoch mit an den Plattenzylinder angestellten Farb- und Feuchtauftragwalzen,
- Figur 6: die Walzenanordnung der Figur 3, wobei das Farb- und Feuchtwerk über eine Zwischenwalze miteinander verbunden und eine Reinigung über die Feuchtauftragwalze erfolgt,
- Figur 7: die Walzenanordnung der Figur 4, jedoch mit Anlagestellung der Zwischenwalze zur Verbindung von Farb- und Feuchtwerk und
- Figur 8: die Walzenanordnung der Figur 1 im Waschbetrieb von Gummituchzylinder und einem Druckzylinder.

Die Figur 1 zeigt ein Walzenschema einer nicht näher dargestellten Offset-Druckmaschine. Das Walzenschema weist ein Farbwerk 1 und ein Feuchtwerk 2 auf. Das Farbwerk 1 ist mit einem Farbkasten 3 versehen, das (nichtdargestellte) Dosierelemente zum Einstellen zonaler Farbspalte besitzt. Aus dem Farbkasten 3 nimmt ein Farbduktor 4 während des Betriebs dosiert Farbe. Eine schwenkbewegliche Heberwalze 5 wirkt mit dem Farbduktor 4 sowie einem angetriebenen Reibzylinder 6 zusammen. Das Feuchtwerk 2 weist ein mit Feuchtmittel 27 gefüllten Feuchtmittelkasten 26 auf, wobei in das Feuchtmittel 27 eine Tauchwalze 28 mit einem Teilabschnitt ihres Umfangs eintaucht. Die Tauchwalze 28 wirkt mit einer Dosierwalze 29 zusammen. Ferner ist eine Gummiwalze 30 vorgesehen. Farb- und Feuchtwerk 1,2 weisen ferner weitere, mit Antrieb versehene Reibzylinder 7,8,9 und 10 auf. Ferner sind sechs Reiter- und Übertragungswalzen 11 bis 16 und neun Gummiwalzen 17 bis 25 vorgesehen. Mittels einer Zwischenwalze 31 können Farb- und Feuchtwerk 1,2 miteinander gekuppelt werden, indem die Zwischenwalze 31 in Anlagestellung zu den Walzen 30 und 18 tritt.

Mittels der beschriebenen Walzenanordnung kann einer Druckform 32 sowohl Farbe als auch Feuchtmittel zugeführt werden. Bei der Druckform 32 handelt es sich um eine auf einem Plattenzylinder 33 aufgespannte Druckplatte (nicht dargestellt). Die Übertragung von Farbe und Feuchtmittel vom Farbwerk 1 bzw. Feuchtwerk 2 zur Druckplatte wird von dem Gummiwalzen 18,20,23,25 und 30 vorgenommen. Die Gummiwalzen 18,20,23 und 25 werden daher auch als die Farbe übertragende Farbauftragswalzen 34 und die Gummiwalze 30 -in bezug auf das Feuchtmittel 27-als Feuchtauftragwalze 35 bezeichnet.

Ferner ist ein Gummituchzylinder 36 und Druckzylinder 37 vorgesehen. Dem Gummituchzylinder 36 ist eine Wascheinrichtung 38 zugeordnet, die mittels einer nicht dargestellten Steuereinrichtung in Anlagestellung an die Mantelfläche, das heißt, an das Gummituch des Gummituchzylinders 36 anstellbar ist. Die Wascheinrichtung 38 weist zwei Waschwalzen 39 sowie eine die Waschwalzen 39 verbindende, gemeinsame Walze 40 auf. Ferner ist eine Übertragungswalze 41 vorgesehen, die in Kontakt zur oberen Waschwalze 39 steht und der mittels einer Sprüheinrichtung 42 oder dergleichen Waschflüssigkeit 43 zuführbar ist. Der Walze 40 ist eine Rakeleinrichtung 44 zugeordnet, unter der eine Auffangwanne 45 angeordnet ist.

Ferner ist eine (nicht dargestellte) Druckbeistellung vorhanden, die einen vom Bedienpult und/oder einem Rechner der Maschinensteuerung fernsteuerbaren Antrieb aufweist, wodurch der Abstand zwischen dem Gummituchzylinder 36 und dem Druckzylinder 37 einstellbar ist. Im Fortdruckbetrieb wird die Einstellung entsprechend der Dicke des verwendeten Druckstoffs (z.B. Papier) vorgenommen. Erfindungsgemäß ist vorgesehen, daß die Druckbeistellung im Waschbetrieb der Offset-Druckmaschine dazu verwendet wird, um entweder eine Anlagestellung von Gummituchzylinder 36 und Druckzylinder 37 oder eine Abstandsstellung dieser Zylinder zu erzeugen. Mithin liegt eine freie Steuerbarkeit vor, wobei eine an sich für eine ganz andere Betriebsart bekannte Einrichtung (Druckbeistellung) erfindungsgemäß auf neue Art und Weise verwendet wird. Hierdurch ist es möglich, für den Waschbetrieb quasi in den "DRUCK AN"-Betrieb zu gehen, bei dem normalerweise zunächst Gummituchzylinder 36 und Plattenzylinder 33 und -ca. nach einer Umdrehung- Druckzylinder 37 und Gummituchzylinder 36 in Kontakt treten. Wird jedoch kein Bedruckstoff zugeführt und außerdem die Druckbeistellung erfindungsgemäß derart eingestellt, daß eine Abstandsstellung zwischen dem Gummituchzylinder 36 und dem Druckzylinder 37 vorliegt, so kann bei an den Gummituchzylinder 36 angestellter Wascheinrichtung 38 sowohl der Gummituchzylinder 36 als auch der Plattenzylinder 33, das heißt, die dort aufgespannte Druckplatte, gewaschen werden.

Die bereits erwähnte Steuereinrichtung erlaubt ferner eine freie Steuerbarkeit der einzelnen Walzen bzw. Zylinder der Offset-Druckmaschine, so daß eine separate Verlagerung des Gummituchzylinders 36 und/oder des Plattenzylinders 33 und/oder der Farbauftragwalzen 34 und/oder der Feuchtauftragwalze 35 und/oder der Dosierwalze 29 und/oder der Heberwalze 5 und/oder der Zwischenwalze 31 möglich ist. Diese freie Steuerbarkeit besteht auch im Hinblick auf den Druckzylinder 37, und zwar entweder mittels der Druckbeistellung oder mittels einer separaten Einrichtung zur Zylinderverlagerung.

Mit den in den Figuren 1 bis 7 dargestellten Walzen bzw. Zylindern eines Druckwerks der Offset-Druckmaschine lassen sich folgende Waschbetriebsarten durchführen:

Gemäß Figur 1 weisen Plattenzylinder 33 und Druckzylinder 37 eine Abstandsstellung zum Gummituchzylinder 36 auf, so daß die mit der Mantelfläche des Gummituchzylinders 36 zusammenwirkende Wascheinrichtung 38 lediglich das auf den Gummituchzylinder 36 aufgespannte Gummituch reinigt.

In der Stellung des Walzenschemas der Figur 2 nimmt der Druckzylinder 37 aufgrund einer entsprechenden Einstellung der Druckbeistellung eine Abstandsstellung zum Gummituchzylinder 36 ein. An der Mantelfläche des Gummituchzylinders 36 liegen die Waschwalzen 39 der Wascheinrichtung 38 an. Ferner besteht ein Kontakt zwischen dem Gummituchzylinder 36 und dem Plattenzylinder 33. Insofern werden gleichzeitig Gummituchzylinder 36 und Plattenzylinder 33, das heißt, das Gummituch und die Druckplatte gereinigt.

Die Figur 3 zeigt eine Stellung der einzelnen Zylinder bzw. Walzen, in der sowohl der Gummituchzylinder 36 und der Plattenzylinder 33 als auch Walzen des Feuchtwerks 2 gereinigt werden. Hierzu nehmen Gummituchzylinder 36 und Plattenzylinder 33 eine Anlagestellung ein. Ferner liegt die Feuchtauftragwalze 35 an der Mantelfläche des Plattenzylinder 33 an. Der Reibzylinder 10 und die Zwischenwalze 31 sind an die Feuchtauftragwalze 35 angestellt. Die Farbauftragwalzen 34 liegen beabstandet zum Plattenzylinder 33. Insofern wird die von der Wascheinrichtung 38 gelieferte Waschflüssigkeit auf den Gummituchzylinder 36 und von dort über den Plattenzylinder 33 auf die Feuchtauftragwalze 35, die Zwischenwalze 31 und den Reibzylinder 10 übertragen. Alle genannten Zylinder bzw. Walzen, die Kontakt zueinander haben, werden daher gereinigt. Dies gilt insbesondere auch für die dem Feuchtwerk 2 angehörenden Bauteile, die z.B. mit Farbpartikeln verschmutzt sein können, die im Fortdruckprozeß über die Zwischenwalze 31 vom Farbwerk 1 ins Feuchtwerk 2 wandern oder von der Druckform 32 abgegeben werden.

Um zu verhindern, daß Waschflüssigkeit in eine Feuchtmittelliefereinrichtung 46 des Feuchtwerks 2 gelangen, wird die Dosierwalze 29 von der Steuereinrichtung derart verlagert, daß sie eine Abstandsstellung zur Feuchtauftragwalze 35 einnimmt. Andererseits ist dadurch auch verhindert, daß Feuchtmittel 27 zur Feuchtauftragwalze 35 geliefert wird und die Waschflüssigkeit verwässert.

In der Figur 4 ist eine Stellung der Walzenanordnung gezeigt, in der die Wascheinrichtung 38 mit dem Gummituchzylinder 36 zusammenwirkt, der eine Abstandsstellung zum Druckzylinder 37 und eine Anlagestellung zum Plattenzylinder 33 aufweist. Die Farbauftragwalzen 34 sind an den Plattenzylinder 33 angestellt, die Feuchtauftragwalze 35 besitzt eine Abstandsstellung zum Plattenzylinder 33 und die Zwischenwalze 31 befindet sich in Anlagestellung zur Feuchtauftragwalze 35 und in Abstandsstellung zur ersten Farbauftragwalzen 34 (sogenannte kleine Trennung). Die Waschflüssigkeit gelangt daher über den Gummituchzylinder 36 zum Plattenzylinder 33 und von dort über die Farbauftragwalzen 34 zu den entsprechenden Walzen und Zylinder des Farbwerks 1, so daß diese Teile gereinigt werden. Um zu verhindern, daß die Waschflüssigkeit in eine Farbliefereinrichtung 47 des Farbwerks 1 gelangt, nimmt mittels der erwähnten Steuereinrichtung die Heberwalze 5 eine Trennstellung zum Reibzylinder 6 ein. Der Druckzylinder 37 befindet sich mittels der Druckbeistellung in Abstandsstellung zum Gummituchzylinder 36, so daß er nicht mitgereinigt wird. Im Gegensatz zu den bekannten, sonst üblichen Verfahren der Reinigung des Plattenzylinders 33 über das Farbwerk 1 wird hier ein ganz anderer Weg beschritten, indem - ausgehend vom Gummituchzylinder 36- der Plattenzylinder 33 und von dort aus das Farbwerk 1 gereinigt wird.

Eine weitere Stellung des Walzenschemas ist in der Figur 5 wiedergegeben. Dort liegt im wesentlichen eine Walzen- bzw. Zylinderstellung vor, die im Fortdruckprozeß eingenommen wird. In Abweichung dazu befindet sich jedoch die Wascheinrichtung 38 in Kontakt zur Mantelfläche des Gummituchzylinder 36. Ferner nehmen Druckzylinder 37 und Gummituchzylinder 36 eine Abstandsstellung mittels der Druckbeistellung ein. Ferner besteht eine Trennung zwischen Dosierwalze 29 und Feuchtauftragwalze 35 sowie zwischen Reibzylinder 6 und Heberwalze 5. Eine Anlagestellung nehmen Gummituchzylinder 36 und Plattenzylinder 33 sowie die Farbauftragwalzen 34 und die Feuchtauftragwalze 35 zum Plattenzylinder 33 ein. Mittels der Zwischenwalze 31 sind Farb- und Feuchtwerk 1,2 miteinander gekuppelt. Die beschriebene Walzen- bzw. Zylinderstellung ermöglicht eine umfassende Reinigung von Farb- und Feuchtwerk 1,2 sowie Plattenzylinder 33 und Gummituchzylinder 36. Sofern auch eine Reinigung des Druckzylinders 37 gewünscht ist, kann die Druckbeistellung derart verstellt werden, daß der Druckzylinder 37 in Kontakt zum Gummituchzylinder 36 tritt, wodurch die Waschflüssigkeit auch die Mantelfläche des Druckzylinders 37 benetzt.

Die Anordnung der Figur 6 zeigt eine Walzenstellung, bei der Farb- und Feuchtwerk 1,2 über die Zwischenwalze 31 miteinander gekuppelt sind und eine Anlagestellung der Feuchtauftragwalze 35 zum Plattenzylinder 33 besteht. Ferner haben Gummituchzylinder 36 und Plattenzylinder 33 miteinander Kontakt. Die Wascheinrichtung 38 wirkt mit dem Gummituchzylinder 36 zusammen. Feuchtmittelliefereinrichtung 46 und Farbliefereinrichtung 47 sind von den übrigen Bauteilen von Farb- und Feuchtwerk 1,2 getrennt. Damit wird sowohl der Gummituchzylinder 36 als auch der Plattenzylinder 33 und über den Kontakt von letzterem zur Feuchtauftragwalze 35 auch das Feuchtwerk 2 und über die Zwischenwalze 31 auch das Farbwerk 1 gereinigt.

Die Figur 7 zeigt eine Walzen- bzw. Zylinderstellung, bei der eine Reinigung des Feuchtwerks 2 über das Farbwerk 1 erfolgt. Hierzu befinden sich Gummituchzylinder 36 und Plattenzylinder 33 in Anlagestellung. Ferner sind die Farbauftragwalzen 34 an die Mantelfläche des Plattenzylinders 33 angestellt. Über die Zwischenwalze 31 ist die erste Farbauftragwalze 34 mit der Feuchtauftragwalze 35 gekoppelt, die sich jedoch nicht in Kontakt zum Plattenzylinder 33 befindet. Feuchtmittelliefereinrichtung 46 und Farbliefereinrichtung 47 sind durch entsprechende Stellungen von Dosierwalze 29 und Heberwalze 5 abgetrennt. Die Waschflüssigkeit gelangt von der Wascheinrichtung 38 zum Gummituchzylinder 36 und von dort zum Plattenzylinder 33. Dieser überträgt einen Teil der Waschflüssigkeit mittels der Farbauftragwalzen 34 in das Farbwerk 1. Von dort gelangt Waschflüssigkeit über die Zwischenwalze 31 zu der Feuchtauftragwalze 35 und zu dem Reibzylinder 10.

Auch hier ist -wie auch bei allen übrigen Stellungen der anderen Figuren- die Möglichkeit gegeben, daß der Druckzylinder 37 eine Abstandsstellung mittels der Druckbeistellung zum Gummituchzylinder 36 aufweist oder -durch entsprechende Verstellung der Druckbeistellung- eine Anlagestellung zum Gummituchzylinder 36 einnimmt, so daß er mitgereinigt wird.

Schließlich zeigt die Figur 8 eine Walzen- bzw. Zylinderstellung, bei der der Gummituchzylinder 36 eine Anlagestellung zum Druckzylinder 37 einnimmt, so daß mit der Wascheinrichtung 38 diese beiden Zylinder gereinigt werden. Die Anlagestellung ist durch eine entsprechende Einstellung der Druckbeistellung erzielt.

## Patentansprüche

1. Druckmaschine, insbesondere Offset-Druckmaschine, deren Druckwerk einen Platten-, einen Gummituch- und einen Druckzylinder sowie ein mit Farb-und Feuchtauftragwalzen versehenes Farb- und Feuchtwerk aufweist, und mit einer Wascheinrichtung, die in Waschbetriebstellung von einer Steuereinrichtung an den Gummituchzylinder angestellt wird, **dadurch gekennzeichnet**, daß im Waschbetrieb der Druckzylinder (37) von einer im Fortdruckbetrieb an sich dem Bedruckstoffdickenausgleich dienenden Druckbeistellung in Abstands- oder Anlagestellung zum Gummituchzylinder (36) verlagerbar ist.

2. Druckmaschine nach Anspruch 1, **dadurch gekennzeichnet**, daß die Druckbeistellung einen fernsteuerbaren Antrieb, insbesondere elektrischen Antrieb, aufweist.

3. Druckmaschine nach einem der vorhergehenden Ansprüche, **dadurch gekennzeichnet**, daß die Steuereinrichtung den Gummituchzylinder (36) in eine Anlagestellung zum Plattenzylinder (33) verlagert.

4. Druckmaschine nach einem der vorhergehenden Ansprüche, **dadurch gekennzeichnet**, daß die Steuereinrichtung die Feuchtauftragwalze (35) in Anlagestellung zum Plattenzylinder (33) verlagert.

5. Druckmaschine nach einem der vorhergehenden Ansprüche, **dadurch gekennzeichnet**, daß die Steuereinrichtung eine Feuchtmittelliefereinrichtung (46) von zum Plattenzylinder (33) führenden Walzen des Feuchtwerks (2) abtrennt.

6. Druckmaschine nach einem der vorhergehenden Ansprüche, **dadurch gekennzeichnet**, daß die Steuereinrichtung das Farb- und Feuchtwerk (1,2) über eine Zwischenwalze (31) miteinander verbindet, so daß mit vom Feuchtwerk (2) und/oder Farbwerk (1) gelieferter Waschflüssigkeit Walzen des Farbwerks (1) und/oder Feuchtwerks (2) gewaschen werden.

7. Druckmaschine nach einem der vorhergehenden Ansprüche, **dadurch gekennzeichnet**, daß die Steuereinrichtung zum Waschen der Walzen des Farbwerks (1) die Farbauftragwalzen (34) an den Plattenzylinder (33) anstellt.

8. Druckmaschine nach einem der vorhergehenden Ansprüche, **dadurch gekennzeichnet**, daß die Steuereinrichtung eine Farbliefereinrichtung (47) von zum Plattenzylinder (33) führenden Walzen des Farbwerks (1) abtrennt.

9. Verfahren zur Reinigung von Zylindern und Walzen eines Druckwerks einer Druckmaschine, vorzugsweise nach einem oder mehreren der vorhergehenden Ansprüche, insbesondere Offset-Druckmaschine, wobei das Druckwerk einen Platteneinen Gummituch- und einen Druckzylinder sowie ein mit Farb- und Feuchtauftragwalzen versehenes Farb- und Feuchtwerk aufweist und das ferner mit einer Wascheinrichtung versehen ist, die für den Waschvorgang an den Gummituchzylinder angestellt wird,
**dadurch gekennzeichnet**,
daß im Waschbetrieb der Druckzylinder (37) von einer im Fortdruckbetrieb an sich dem Bedruckstoffdickenausgleich dienenden Druckbeistellung in Abstands- oder Anlagestellung zum Gummituchzylinder (36) verlagert wird.

10. Verfahren nach Anspruch 9, **dadurch gekennzeichnet**, daß die Relativstellung von Gummituchzylinder (36) und Plattenzylinder (33) und/oder Plattenzylinder (33) und Feuchtauftragwalze (35) und/oder Plattenzylinder (33) und Farbauftragwalze(n) (34) und/oder einer Zwischenwalze (31) und der Feuchtauftragwalze (35) beziehungsweise Farbauftragwalze (34) frei steuerbar einstellbar ist.

11. Verfahren nach einem der vorhergehenden Ansprüche, **dadurch gekennzeichnet**, daß die freie Steuerbarkeit des Druckzylinders (37) mittels einer im Fortdruckbetrieb an sich dem Bedruckstoffdickenausgleich dienenden Druckbeistellung vorgenommen wird.

12. Verfahren nach einem der vorhergehenden Ansprüche, **dadurch gekennzeichnet**, daß beim Waschvorgang eine mit einer Feuchtmittel-Tauchwalze (28) zusammenwirkende Dosierwalze (29) des Feuchtwerks (2) von der Feuchtauftragwalze (35) abgestellt wird.

13. Verfahren nach einem der vorhergehenden Ansprüche, **dadurch gekennzeichnet**, daß beim Waschvorgang eine mit einer Farbduktorwalze (4) zusammenwirkende Heberwalze (5) des Farbwerks (1) von einer zu den Farbauftragwalzen (34) führenden Farbwerkwalze (Reibzylinder 6) abgestellt wird.

## Claims

1. Printing machine, in particular offset printing machine, whose printing unit has a plate cylinder, a blanket cylinder and an impression cylinder and an inking and damping unit provided with ink and damping-medium applicator rollers, and having a washing device which, in the washing-operation position is engaged by a control device against the blanket cylinder, characterized in that, in washing operation, the impression cylinder (37) can be moved into a remote or contact position relative to the blanket cylinder (36) by an adjuster which actually serves to compensate printing-carrier thicknesses during the running-on operation.

2. Printing machine according to Claim 1, characterized in that the adjuster has a remote-control drive, in particular an electric drive.

3. Printing machine according to one of the preceding claims, characterized in that the control device moves the blanket cylinder (36) into a contact position relative to the plate cylinder (33).

4. Printing machine according to one of the preceding claims, characterized in that the control device moves the damping-medium applicator roller (35) into a contact position relative to the plate cylinder (33).

5. Printing machine according to one of the preceding claims, characterized in that the control device separates a damping-medium supply device (46) from rollers of the damping unit (2) leading to the plate cylinder (33).

6. Printing machine according to one of the preceding claims, characterized in that the control device connects the inking unit and the damping unit (1, 2) to one another via an intermediate roller (31) so that rollers of the inking unit (1) and/or damping unit (2) are washed with washing liquid supplied by the damping unit (2) and/or inking unit (1).

7. Printing machine according to one of the preceding claims, characterized in that the control device engages the ink applicator rollers (34) against the plate cylinder (33) to wash the rollers of the inking unit (1).

8. Printing machine according to one of the preceding claims, characterized in that the control device separates an ink supply device (47) from rollers of the inking unit (1) leading to the plate cylinder (33).

9. Method for cleaning cylinders and rollers of a printing unit of a printing machine, preferably according to one or more of the preceding claims, in particular an offset printing machine, the printing unit having a plate cylinder, a blanket cylinder and an impression cylinder and an inking and damping unit which is provided with ink and damping-medium applicator rollers and which is furthermore provided with a washing device which is engaged against the blanket cylinder for the washing operation, characterized in that, in washing operation, the impression cylinder (37) is moved into a remote or contact position relative to the blanket cylinder (36) by an adjuster which actually serves to compensate printing-carrier thicknesses during the running-on operation.

10. Method according to Claim 9, characterized in that the relative position of the blanket cylinder (36) and plate cylinder (33) and/or plate cylinder (33) and damping-medium applicator roller (35) and/or plate cylinder (33) and ink applicator roller(s) (34) and/or an intermediate roller (31) and the damping-medium applicator roller (35) or ink applicator roller (34) can be adjusted in a freely controllable manner.

11. Method according to one of the preceding claims, characterized in that the free controllability of the impression cylinder (37) is carried out by means of an adjuster which actually serves to compensate printing carrier thicknesses during the running-on operation.

12. Method according to one of the preceding claims, characterized in that, during the washing operation, a metering roller (29) of the damping unit (2), interacting with a damping-medium dipping roller (28) is thrown off by the damping-medium applicator roller (35).

13. Method according to one of the preceding claims, characterized in that, during the washing operation, a vibrator roller (5) of the inking unit (1), interacting with an ink ductor roller (4) is thrown off by an inking unit roller (distributor cylinder 6) leading to the ink applicator rollers (34).

## Revendications

1. Machine à imprimer, en particulier machine à imprimer offset, dont l'unité d'impression comporte un cylindre porte-plaque, un cylindre porte-blanchet et un cylindre d'impression ainsi qu'une unité d'encrage et de mouillage pourvue de rouleaux d'application d'encre et d'agent de mouillage, et comportant un dispositif de lavage qui, en position de lavage, est ajusté par un dispositif de commande contre le cylindre porte-blanchet caractérisée en ce que pendant le lavage le cylindre d'impression (37) peut être déplacé par un dispositif auxiliaire de pression, servant en impression continue à compenser l'épaisseur du support d'impression dans une position écartée ou appliquée par rapport au cylindre porte-blanchet (36).

2. Machine à imprimer selon la revendication 1, caractérisée en ce que le dispositif auxiliaire de pression comporte un entraînement télécommandé, en particulier un entraînement électrique.

3. Machine à imprimer selon l'une des revendications précédentes, caractérisée en ce que le dispositif de commande déplace le cylindre porte-blanchet (36) dans une position d'application par rapport au cylindre porte-plaque (33).

4. Machine à imprimer selon l'une des revendications précédentes, caractérisée en ce que le dispositif de commande déplace le toucheur mouilleur (35) dans une position d'application par rapport au cylindre porte-plaque (33).

5. Machine à imprimer selon l'une des revendications précédentes, caracterisée en ce que le dispositif de commande sépare un dispositif de distribution d'agent de mouillage (46) de rouleaux de l'unité de mouillage (2), menant au cylindre porte-plaque (33).

6. Machine à imprimer selon l'une des revendications précédentes, caractérisée en ce que le dispositif de commande relie entre elles l'unité d'encrage (1) et l'unité de mouillage (2), par un rouleau intermédiaire (31), de manière que des rouleaux de l'unité d'encrage (1) et/ou de l'unité de mouillage (2) soient lavés par du liquide de lavage distribué par l'unité de mouillage (2) et/ou l'unité d'encrage (1).

7. Machine à imprimer selon l'une des revendications précédentes, caractérisée en ce que le dispositif de commande ajuste les rouleaux encreurs (34) sur le cylindre porte-plaque (33), pour laver les rouleaux de l'unité d'encrage (1).

8. Machine à imprimer selon l'une des revendications précédentes, caractérisée en ce que le dispositif de commande sépare un dispositif de distribution d'encre (47) de rouleaux de l'unité d'encrage (1), menant au cylindre porte-plaque (33).

9. Procédé de nettoyage de cylindres et de rouleaux d'une unité d'impression d'une machine à imprimer, de préférence selon l'une ou plusieurs des revendications précédentes, en particulier une machine à imprimer offset, dans lequel l'unité d'impression comporte un cylindre porte-plaque, un cylindre porte-blanchet et un cylindre d'impression ainsi qu'une unité d'encrage et de mouillage pourvue de rouleaux d'application d'encre et d'agent de mouillage et qui est pourvue en outre d'un dispositif de lavage, qui est ajusté sur le cylindre porte-blanchet pour le lavage, caractérisé en ce que pendant le lavage le cylindre d'impression (37) est déplacé bar un dispositif auxiliaire de pression, servant en impression continue à compenser l'épaisseur du support d'impression dans une position écartée ou appliquée par rapport au cylindre porte-blanchet (36).

10. Procédé selon la revendication 9, caractérisé en ce que la position relative du cylindre porte-blanchet (36) et du cylindre porte-plaque (33) et/ou du cylindre porte-plaque (33) et du toucheur mouilleur (35) et/ou du cylindre porte-plaque (33) et du (des) rouleau(x) encreur(s) (34) et/ou d'un rouleau intermédiaire (31) et du toucheur mouilleur (35) ou du rouleau encreur (34), peut être réglée de manière librement commandée.

11. Procédé selon l'une des revendications précédentes, caractérisé en ce que la possibilité de commander librement le cylindre d'impression (37) s'obtient au moyen d'un dispositif auxiliaire de pression servant en impression continue à compenser l'épaisseur du support d'impression.

12. Procédé selon l'une des revendications précédentes, caractérisé en ce qu'au cours du lavage un rouleau doseur (29), coopérant avec un barboteur mouilleur (28) de l'unité de mouillage (2), est écarté du toucheur mouilleur (35).

13. Procédé selon l'une des revendications précédentes, caractérisé en ce que pendant le lavage, un rouleau preneur (5) coopérant avec un ducteur (4) de l'unité d'encrage (1), est écarté d'un rouleau de l'unité d'encrage (cylindre broyeur 6) menant aux rouleaux encreurs (34).
